# EUROPÄISCHE PATENTSCHRIFT

(11) **EP 0 780 640 B1**
(45) Veröffentlichungstag und Bekanntmachung des Hinweises auf die Patenterteilung: **26.02.2003**
(21) Anmeldenummer: 96890179.3
(22) Anmeldetag: 02.12.1996
(51) Int. Cl.: F24B 13/00

(54) **Verschlusseinrichtung für Ofenöffnungen**
Closing device for a furnace opening
Dispositif de fermeture pour une ouverture de foyer

(30) Priorität: 19.12.1995 AT 69895 U
(43) Veröffentlichungstag der Anmeldung: 25.06.1997
(73) Patentinhaber: Pfisterer, Kurt, 4400 Steyr (AT)
(72) Erfinder: Pfisterer, Kurt, 4400 Steyr (AT)
(74) Vertreter: Wildhack, Helmut, Dr. Dipl.-Ing.

(56) Entgegenhaltungen:
- EP-A- 0 603 483
- US-A- 4 519 377
- US-A- 4 638 788
- US-A- 4 667 607

## Beschreibung

Die Erfindung betrifft eine Verschlusseinrichtung für Ofenöffnungen, insbesondere bei Kachelöfen, Grundöfen und Kaminöfen, mit einer die Öffnung begrenzenden Zarge und einer mit dieser Zarge über ein Scharnier verbundenen Türe, welche zwei in Abstand voneinander angeordnete, rahmenlos ausgebildete Platten aufweist, die an einzelnen Stellen über Abstandhalter miteinander verbunden sind, wobei lediglich die der Zarge zugewendete innere Platte gegenüber der Zarge abgedichtet ist.

Bei üblichen Verschlusseinrichtungen für Kachelöfen oder ähnliche Öfen bestehen sowohl die Zarge als auch die Türe aus Metall, also aus einem gut wärmeleitenden Material, das beim Betrieb des Kachelofens hohe Temperaturen annimmt. Dies ist nachteilig, da für die Bedienungsperson die Gefahr besteht, sich beim Öffnen und Schließen der Türe Verbrennungen zuzuziehen, selbst dann, wenn der Griff für eine Verriegelungseinrichtung aus einem wärmeisolierenden Material besteht. Außerdem besteht die Gefahr, daß sich Gegenstände, die unbeabsichtigt an der heißen Türe zur Anlage gelangen, entflammen.

Es ist auch bekannt, in der Zarge eine Innentüre und eine gesondert davon zu öffnende Außentüre vorzusehen, wobei die Innentüre gitterartig ausgebildet sein kann. Auch damit lassen sich die erwähnten Nachteile nicht vermeiden.

Bei Verschlusseinrichtungen für Kaminöfen ist es bereits bekannt, die Türe aus einem feuerfesten Glas auszubilden. Durch dieses Glas ist die Glut und die Flamme im Ofeninneren sichtbar, wodurch ein behaglicher Eindruck erweckt wird, wie dies bei offenen Kaminen der Fall ist. Auch bei diesen bekannten Verschlusseinrichtungen nehmen die Glastüre und vor allem auch der die Glasscheibe einfassende Metallrahmen hohe Temperaturen an.

Aus der US 4 041 930 A ist eine Ofentüre bekannt geworden, die zwei in Abstand voneinander angeordnete Glasplatten aufweist, welche an ihrem umlaufenden Rand über einen den Zwischenraum zwischen den beiden Glasplatten überbrückenden Rahmen miteinander verbunden sind. In diesem Rahmen sind in den Zwischenraum mündende Zirkulationsöffnungen vorgesehen, durch welche eine Luftzirkulation zwischen den beiden Platten gewährleistet ist. Bei dieser bekannten Konstruktion weist zwar die äußere Glasplatte eine geringere Temperatur als die dem Ofeninneren zugewendete Glasplatte auf, jedoch wird durch den aus Metall bestehenden Rahmen dennoch die Wärmeübertragung zwischen den Glasplatten begünstigt, wobei jedenfalls der Rahmen selbst beträchtliche Temperaturen annimmt. Außerdem ist die Luftzirkulation im Zwischenraum zwischen den beiden Platten abhängig von der Größe der Zirkulationsöffnungen im Rahmen und daher beschränkt.

Aus der US 4 638 788 A ist weiters eine Ofentüre bekannt geworden, die zwei durch an einzelnen Stellen vorgesehene Abstandhalter in Abstand voneinander angeordnete Glasplatten aufweist, wobei die innere Glasplatte gegenüber der Ofenöffnung durch eine Dichtung abgedichtet ist. Die Verbindung zwischen den beiden in Abstand voneinander angeordneten Glasplatten erfolgt über Schraubenbolzen, die im Zwischenraum zwischen den Glasplatten von hülsenförmigen Abstandhaltern umgeben sind, und die an einem an der Außenseite vorgesehenen, umlaufenden metallischen Rahmen festgelegt sind. Bei dieser bekannten Ausführung wird zwar eine intensive Luftströmung im Zwischenraum zwischen den beiden Platten sichergestellt, wodurch die unmittelbar der Strahlungswärme aus dem Ofeninneren ausgesetzte, gegenüber der Ofenöffnung abgedichtete Platte gekühlt wird, sodass eine Wärmeübertragung von der Inneren Platte auf die äußere Platte weitgehend unterbunden wird. Nachteilig ist Jedoch, dass über die metallischen, die beiden Platten verbindenden Schraubenbolzen die Wärme von der inneren, der Strahlungswärme aus dem Ofeninneren ausgesetzte Platte auf den an der Außenseite vorgesehenen metallischen Rahmen übertragen wird, wodurch auch bei dieser bekannten Ausführung die Gefahr besteht, dass sich Bedienungspersonen beim Berühren des metallischen Rahmens verbrennen und an diesem metallischen Rahmen zur Anlage gelangende Gegenstände entflammen.

Die vorliegende Erfindung hat sich zur Aufgabe gestellt, eine Verschlusseinrichtung für Ofenöffnungen zu schaffen, die die erwähnten Nachteile vermeidet und bei welcher an beim Betrieb des Ofens zugänglichen, insbesondere metallischen Teilen keine hohen Temperaturen auftreten, wobei dennoch eine sichere Befestigung des die Türe mi der Zarge verbindenden Scharniers gewährleistet ist. Dieser Aufgabe wird durch die Verschlußeinrichtung mit den Merkmalen des Anspruchs 1 gelöst. Dadurch wird eine leichte, gewichtsparende und formschöne Bauweise erzielt. Außerdem lassen sich die großflächigen ebenen Platten gut reinigen.

Gemäß einer bevorzugten Ausführungsform der Erfindung ist das Verbindungselement zwischen den beiden Platten, jedoch in Abstand von diesen Platten, angeordnet, sodass es nicht an den Platten anliegt und dadurch eine Wärmeübertragung zwischen den Platten durch das Verbindungselement nicht erfolgt. Außerdem wird bei dieser Ausführungsform die Reinigung der einander zugewendeten Seiten der Platten erleichtert.

Bei der erfindungsgemäßen Ausbildung der Verschlusseinrichtung ist vorzugsweise am Verbindungselement auch eine Verriegelungsvorrichtung angeordnet, über welche die Verriegelung der Türe an der Zarge erfolgt, sodass hierdurch auch eine sichere Verankerung dieser Verriegelungsvorrichtung gewährleistet ist.

Erfindungsgemäß kann weiters die, vorzugsweise einen Z-förmigen Querschnitt aufweisende, Zarge unter Zwischenschaltung einer Dichtung an der Außenseite des Ofens und unter Zwischenschaltung einer weiteren Dichtung an der Auskleidung des Brennraumes des Ofens anliegen, wodurch eine sichere Abdichtung der Zarge erfolgt und ein Austreten von Rauchgasen verhindert wird.

Eine einfache Befestigung der aus Stahl oder Gusseisen bestehenden Zarge kann erfindungsgemäß mittels Schrauben an im Brennraum vorgesehenen Verankerungselementen erfolgen.

Gemäß einer vorteilhaften Ausführungsform der erfindungsgemäßen Verschlußeinrichtung bestehen die beiden Platten aus rahmenlosen Scheiben aus feuerfestem Glas, beispielsweise Keramikglas. Dadurch wird die Flamme bzw. Glut im Feuerungsraum sichtbar, was einen behaglichen Eindruck vermittelt und einen größeren lichten Glasquerschnitt und dadurch eine größere Sichtfläche ergibt.

Zumindest eine der Scheiben, vorzugsweise die äußere Scheibe, kann hiebei mit einer wärmereflektierenden Schicht, beispielsweise einer Oxydbeschichtung, versehen sein, was den Vorteil mit sich bringt, daß für den Brennraum ein geringerer Wärmeverlust erfolgt und die an der Außenseite der Türe, also an der äußeren Scheibe, auftretende Temperatur in gewünschter Weise noch weiter verringert wird.

Die Verwendung von Glasscheiben ermöglicht es weiters, zumindest eine der Scheiben mit einem Dekor, beispielsweise mit einem graphischen Dekor, zu versehen. Je nach Wunsch kann hiebei ein rahmenförmiges, teil- oder vollflächiges Dekor, ein Punkt- oder Linienraster vorgesehen sein, es können aber auch figurale Darstellungen angewendet werden. Ein derartiges Dekor läßt sich durch Strahlen mit Korundperlen, Ätzen, oder Bedrucken (Emaildruck) herstellen und überdeckt teilweise die zwischen den beiden Scheiben vorgesehenen Abstandhalter und das Verbindungselement.

In der Zeichnung ist die Erfindung anhand eines Ausführungsbeispieles schematisch erläutert. Fig.1 zeigt eine erfindungsgemäße Verschlußeinrichtung in Draufsicht. Fig.2 stellt einen Vertikalschnitt durch die erfindungsgemäße Verschlußeinrichtung nach der Linie II-II in Fig.1 und Fig.3 einen Horizontalschnitt nach der Linie lll-lll in Fig.1 dar.

An der Außenseite 1 eines Ofens, beispielsweise eines Kachelofens, liegt unter Zwischenschaltung einer Dichtung 2 eine Z-förmige Zarge 3 an, die über eine weitere Dichtung 4 gegenüber der Auskleidung 5 eines Brennraumes 6 abgedichtet ist. Die aus Stahl oder Gußeisen bestehende Zarge 3 ist über Schrauben 7 an in der Wand von im Brennraum 6 vorgesehenen Verankerungselementen 8 befestigt, kann aber auch auf andere Art und Weise fixiert sein.

Mit der Zarge 3 ist eine allgemein mit 9 bezeichnete Türe schwenkbar verbunden und in ihrer Geschlossenstellung durch eine Verriegelungsvorrichtung 18 fixierbar. Die Türe 9 besteht aus einer inneren Platte 10 und aus einer mit der inneren Platte 10 lediglich über Abstandhalter 11 verbundenen äußeren Platte 12. Beide Platten 10,12 bestehen aus Scheiben aus feuerfestem Glas und sind rahmenlos ausgebildet. Die innere Platte 10 ist in der Geschlossenstellung der Türe 9 gegenüber der Zarge 3 durch eine feuerfeste Dichtung 13 abgedichtet. Die Befestigung der beiden Platten 10,12 an den Abstandhaltem 11 erfolgt über in die Abstandhalter 11 eingesetzte, Löcher in den Platten 10,12 durchsetzende Schrauben oder Nieten 14. Die Befestigung befindet sich innerhalb des Randes der Platten 10,12.

Die Abstandhalter sind lediglich an einzelnen Stellen der Platten 10,12 mit diesen verbunden. Beim dargestellten Ausführungsbeispiel sind nur im Bereich der vier Plattenecken derartige Abstandhalter 11 vorgesehen. Es kann somit Luft in den Zwischenraum zwischen den beiden Platten 10,12 eindringen, die in Richtung der Pfeile 15 den Plattenoberflächen entlang nach oben strömt und dadurch die innere Platte 10, die direkt der Strahlungswärme aus dem Brennraum 6 ausgesetzt ist, abkühlt und die Wärmeübertragung auf die äußere Platte 12 wesentlich verringert, sodaß diese äußere Platte 12 keine hohe Temperatur annimmt. Mit den Abstandhaltem 11 ist ein rahmenförmig ausgebildetes Verbindungselement 16 verbunden, an dem ein die Schwenkbewegung der Türe 9 gegenüber der Zarge 3 ermöglichendes Scharnier 17 befestigt ist. Weiters trägt das rahmenförmige Verbindungselement die erwähnte Verriegelungsvorrichtung 18, über welche die Verriegelung der geschlossenen Türe 9 an der Zarge 3 erfolgen kann.

Die äußere, aus einer Glasscheibe bestehende Platte 12 kann an der dem Zwischenraum zwischen den Platten zugewendeten Seite mit einer wärmereflektierenden Schicht, beispielsweise einer Oxydbeschichtung, versehen sein, durch welche die Wärme in den Brennraum 6 zurückreflektiert wird. Dadurch wird der Wärmeverlust aus dem Brennraum 6 verringert. Außerdem können beide aus den Glasscheiben bestehenden Platten 10,12 oder auch nur eine dieser Platten mit einem graphischen Dekor versehen sein, das durch Strahlen mit Korundperlen, Ätzen, oder mittels Emaildruck aufgebracht werden kann. Das Dekor kann nach den Wünschen des Benutzers gestaltet sein. Es kann auch aus einer Beschriftung oder aus einer bildnerischen Darstellung bestehen.

## Patentansprüche

1. Verschlußeinrichtung für Ofenöffnungen, insbesondere bei Kachelöfen, Grundöfen und Kaminöfen, mit einer die Öffnung begrenzenden Zarge (3) und einer mit dieser Zarge (3) über ein Scharnier (17) verbundenen Türe (9), welche zwei in Abstand voneinander angeordnete, rahmenlos ausgebildete Platten (10,12) aufweist, die an einzelnen Stellen über Abstandhalter (11) miteinander verbunden sind, wobei lediglich die der Zarge (3) zugewendete innere Platte (10) gegenüber der Zarge (3) abgedichtet ist, **dadurch gekennzeichnet, daß** die Abstandhalter (11) über ein rahmenförmig ausgebildetes Verbindungselement (16) miteinander verbunden sind, an dem das Scharnier (17) festgelegt ist.

2. Verschlußeinrichtung nach Anspruch 1, **dadurch gekennzeichnet, daß** das Verbindungselement (16) zwischen den beiden Platten (10,12), jedoch in Abstand von diesen Platten angeordnet ist.

3. Verschlußeinrichtung nach Anspruch 1 oder 2, **dadurch gekennzeichnet, daß** am Verbindungselement (16) eine Verriegelungsvorrichtung (18) angeordnet ist, über welche die Verriegelung der Türe (9) an der Zarge (3) erfolgt.

4. Verschlußeinrichtung nach Anspruch 1, 2 oder 3, **dadurch gekennzeichnet, daß** die, vorzugsweise einen Z-förmigen Querschnitt aufweisende, Zarge (3) unter Zwischenschaltung einer Dichtung (2) an der Außenseite (1) des Ofens und unter Zwischenschaltung einer weiteren Dichtung (4) an der Auskleidung (5) des Brennraumes (6) des Ofens anliegt.

5. Verschlußeinrichtung nach einem der Ansprüche 1 bis 4, **dadurch gekennzeichnet, daß** die Zarge (3) mittels Schrauben (7) an im Brennraum (6) vorgesehenen Verankerungselementen (8) befestigt ist.

6. Verschlußeinrichtung nach einem der Ansprüche 1 bis 5, **dadurch gekennzeichnet, daß** die beiden Platten (10,12) aus rahmenlosen Scheiben aus feuerfestem Glas, beispielsweise Keramikglas, bestehen.

7. Verschlußeinrichtung nach Anspruch 6, **dadurch gekennzeichnet, daß** zumindest eine der aus Glasscheiben bestehenden Platten, vorzugsweise die äußere Platte (12), mit einer wärmereflektierenden Schicht, beispielsweise einer Oxydbeschichtung, versehen ist.

8. Verschlußeinrichtung nach Anspruch 6 oder 7, **dadurch gekennzeichnet, daß** zumindest eine der aus Glasscheiben bestehenden Platten (10,12) mit einem Dekor, beispielsweise mit einem graphischen Dekor, versehen ist.

## Claims

1. Closing device for a furnace opening, particularly of tile furnaces, ground furnaces and chimney furnaces, comprising a frame (3) delimiting said opening and a door (9) connected to said frame (3) by a hinge (17), said door including two frame-less plates (10, 12) spaced from one another and interconnected at individual places via spacers (11), only the inner plate, which faces the frame (3), being sealed against said frame (3), **characterised in that** the spacers (11) are interconnected by a frame-shaped interconnection element (16) to which the hinge (17) is fastened.

2. Closing device according to claim 1, **characterised in that** said interconnection element (16) is arranged in-between the two plates (10, 12), but spaced from said plates.

3. Closing device according to claim 1 or 2, **characterised in that** on said interconnection element (16) a locking device (18) is arranged by which locking of the door (9) to said frame (3) is effected.

4. Closing device according to claim 1, 2 or 3, **characterised in that** said frame (3), having preferably a Z-shaped cross-section, engages the exterior (1) of said furnace, a sealing (2) being interposed, and a lining (5) of a combustion chamber (6) of the furnace, a further sealing (4) being interposed.

5. Closing device according to any of claims 1 to 4, **characterised in that** said frame (3) is fastened by means of screws (7) to anchoring elements (8) provided in the combustion chamber (6).

6. Closing device according to any of claims 1 to 5, **characterised in that** the two plates (10, 12) consist of frame-less panes of fireproof glass, for example ceramic glass.

7. Closing device according to claim 6, **characterised in that** at least one of said plates consisting of glass panes, preferably the outer plate (12), is provided with a heat reflecting layer, for example an oxide coating.

8. Closing device according to claim 6 or 7, **characterised in that** at least one of said plates consisting of glass panes (10, 12) is provided with a design, fro example a graphic design.

## Revendications

1. Dispositif de fermeture pour une ouverture de foyer, notamment de poêles en faïence, de poêles de fond et de poêles de cheminée, comprenant un châssis (3) délimitant l'ouverture et une porte (9) reliée au châssis (3) par une charnière (17), ladite porte présentant deux plaques (10, 12) sans cadre espacées l'une de l'autre, qui sont reliées aux lieux individuels par des écarteurs (11), seulement la plaque intérieure (10) en face du châssis (3) étant rendue étanche envers le châssis (3), **caractérisé en ce, que** les écarteurs (11) sont reliés l'un à l'autre par un élément de raccord (16) en forme de cadre, auquel la charnière (17) est fixée.

2. Dispositif de fermeture selon la revendication 1, **caractérisé en ce, que** l'élément de raccord (16) est disposé entre les deux plaques (10, 12), mais espacé de ces plaques.

3. Dispositif de fermeture selon la revendication 1 ou 2, **caractérisé en ce, qu'**un dispositif de verrouillage (18) est disposé à l'élément de raccord (16), par lequel le verrouillage de la porte (9) au châssis (3) est effectué.

4. Dispositif de fermeture selon la revendication 1, 2 ou 3, **caractérisé en ce, que** le châssis (3), qui de préférence a un profil en forme de Z, adhère à l'extérieur (1) du foyer, un bourrage (2) étant interposé, et à la brasque (5) de la chambre de combustion (6) du foyer en interposant un autre bourrage (4).

5. Dispositif de fermeture selon une des revendications 1 à 4, **caractérisé en ce, que** le châssis (3) est fixé au moyens des vis (7) aux éléments d'ancrage (8) disposés dans la chambre de combustion (6).

6. Dispositif de fermeture selon une des revendications 1 à 5, **caractérisé en ce, que** les deux plaques (10, 12) consistent des carreaux de verre résistant au feu, par exemple de verre céramique, sans cadre.

7. Dispositif de fermeture selon la revendication 6, **caractérisé en ce, qu'**au moins une des plaques consistantes des carreaux de verre, de préférence la plaque extérieure (12), est prévue d'une couche réfléchissante la chaleur, par exemple d'une couche d'oxyde.

8. Dispositif de fermeture selon la revendication 6 ou 7, **caractérisé en ce, qu'**au moins une des plaques (10, 12) consistantes des carreaux de verre est prévue d'une décoration, par exemple d'une décoration graphique.
